# FASCICULE DE BREVET EUROPEEN

(11) **EP 3 173 720 B1**
(45) Date de publication et mention de la délivrance du brevet: **13.03.2019**
(21) Numéro de dépôt: 15196344.4
(22) Date de dépôt: 25.11.2015
(51) Int. Cl.: F26B 5/04, F26B 5/12

(54) **PROCÉDÉ ET INSTALLATION DE SÉCHAGE D'ENCEINTE SOUS VIDE**
VERFAHREN UND ANLAGE ZUM TROCKNEN VON VAKUUM-BEHÄLTERN
METHOD AND FACILITY FOR DRYING A VACUUM ENCLOSURE

(43) Date de publication de la demande: 31.05.2017
(73) Titulaire: Cockerill Maintenance & Ingénierie S.A., 4100 Seraing (BE)
(72) Inventeur: WEBBER, Cleison Luis, 57970 Yutz (FR)
(74) Mandataire: Lavialle, Bruno François Stéphane

(56) Documents cités:
- WO-A1-01/88449
- US-A1- 2010 313 441

## Description

La présente invention concerne le domaine du séchage d'enceinte.

### ETAT DE LA TECHNIQUE

Après qu'une enceinte a été mouillée, par exemple à la suite d'un lavage, il est nécessaire, dans certaines applications, d'éliminer toute trace d'eau résiduelle dans l'enceinte.

Il est connu à cette fin d'introduire dans l'enceinte de l'air chaud et sec. Ce procédé est relativement efficace sauf, toutefois, lorsque l'enceinte présente des zones d'accumulation d'eau.

En outre, dans certains cas, l'enceinte contient des objets qui viennent contrarier le passage de l'air chaud et l'empêchent d'atteindre des zones de l'enceinte et/ou des objets qui resteront humides en particulier si ces zones ont une conformation favorisant une accumulation d'eau. En outre, l'utilisation de chaleur peut parfois endommager des éléments de l'enceinte (comme des joints) ou les objets contenus dans celle-ci. Un procédé de séchage d'une enceinte et une installation de séchage est connu du document US2010/313441A1.

### OBJET DE L'INVENTION

Un but de l'invention est d'améliorer le séchage d'une enceinte. Plus précisément, l'objectif est d'évacuer l'eau de l'enceinte le plus rapidement possible et le plus complètement possible et, de préférence, pouvoir garantir l'absence d'eau dans l'enceinte par une méthode indirecte.

### BREF EXPOSE DE L'INVENTION

A cet effet, on prévoit, selon l'invention, un procédé de séchage d'une enceinte selon la revendication 1 et une installation de séchage selon la revendication 7. Ce procédé comprend les étapes de :
- raccorder l'enceinte à des moyens d'extraction et d'introduction d'air, et à un organe de mesure d'une pression d'air dans l'enceinte,
- commander lesdits moyens pour extraire l'air de l'enceinte jusqu'à atteindre une première pression,
- commander lesdits moyens pour entamer une répétition de cycles de remontée en pression jusqu'à une deuxième pression et de descente au voisinage de la première pression, la première pression et la deuxième pression étant comprises dans une plage d'évaporation de l'eau,
- interrompre la répétition et commander lesdits moyens pour extraire l'air de l'enceinte jusqu'à atteindre une troisième pression voisine du point triple de l'eau,
- remettre l'enceinte à la pression ambiante et débrancher lesdits moyens d'extraction et d'introduction d'air.

Avant la mise en oeuvre du procédé, l'eau contenue dans l'enceinte est liquide. En effectuant des cycles de montée et descente en pression dans une plage de pressions permettant la vaporisation de l'eau, le procédé de l'invention permet de vaporiser la totalité ou quasi-totalité de l'eau contenue dans l'enceinte sans passer par un état de l'eau autre que la vapeur. On sait que l'énergie nécessaire pour passer de l'état de liquide à l'état de vapeur est moins importante que l'énergie nécessaire pour passer de l'état de solide à l'état de vapeur pour une même quantité de liquide. On rappelle que le point triple de l'eau est obtenu à la température de 0°C et à la pression de 6,01 mbar. Pour ce couple de température et de pression, l'eau présente sous forme liquide se solidifiera puis se sublimera, ce qui n'est pas recherché dans le procédé de l'invention. En effet, comme la vaporisation nécessite moins d'énergie, elle prendra de ce fait moins de temps. De même la plage de pression pour vaporiser l'eau ne nécessite pas un niveau de vide important et permet donc d'utiliser une technologie d'extraction d'air relativement peu exigeante et donc moins coûteuse. Le procédé de l'invention est donc particulièrement avantageux.

D'autres caractéristiques et avantages de l'invention ressortiront à la lecture de la description qui suit de modes de réalisation particuliers non limitatifs de l'invention.

### BREVE DESCRIPTION DES FIGURES

Il sera fait référence aux dessins annexés, parmi lesquels :
- la figure 1 est une vue schématique d'une installation pour la mise en oeuvre du procédé de l'invention ;
- la figure 2 est un diagramme montrant la courbe C de pression dans l'enceinte lors de la mise en oeuvre du procédé de l'invention ;
- les figures 3 à 6 sont des diagrammes superposant une courbe Cr de pression de référence (enceinte considérée comme sèche) et la courbe C de pression lors de la mise en oeuvre du procédé de l'invention appliquée à une enceinte humide, chacune de ces figures met en évidence un critère d'arrêt du procédé de séchage ;
- la figure 7 est un diagramme partiel montrant une courbe Cr de référence (enceinte considérée comme sèche) et la courbe C de pression lors de la mise en oeuvre du procédé de l'invention appliquée à une enceinte humide, cette figure mettant en évidence un autre critère d'arrêt du procédé de séchage.

### DESCRIPTION DETAILLEE DE L'INVENTION

En référence à la figure 1, le procédé de séchage selon l'invention est appliqué à une enceinte 8. Une telle enceinte est par exemple :
- un réservoir qu'on a rempli pour le tester hydrauliquement et qu'on doit vider et sécher avant son utilisation ;
- un réservoir qu'on a lavé et qui doit être séché avant son utilisation ;
- un bloc moteur comprenant des renfoncements définissant des enceintes retenant des lubrifiants de coupe après usinage, lubrifiants de coupe d'éliminer par lavage et séchage avant que le bloc-moteur soit utilisé dans la suite du processus de fabrication du moteur ;
- un réceptacle de stockage d'objets émettant des rayonnements susceptibles de créer par radiolyse de l'eau du dihydrogène qui est un composé explosif à partir d'une certaine concentration ;
- un réceptacle de stockage d'objets craignant l'oxydation, le réceptacle devant donc être sec pour éviter une oxydation des objets contenus dans le réceptacle.

L'installation de séchage de l'invention comprend :
- une pompe 7 raccordée à une unité de commande non représentée ici pour constituer un moyen d'extraction d'air hors de l'enceinte 8,
- une conduite principale ayant une extrémité destinée à être reliée à la partie supérieure de l'enceinte 8 pour communiquer avec le volume intérieur de l'enceinte 8 et une extrémité opposée reliée à l'entrée de la pompe 7 par une vanne 1 commandée par l'unité de commande,
- une conduite secondaire ayant une extrémité destinée à être reliée à la partie inférieure de l'enceinte 8 pour communiquer avec le volume intérieur de l'enceinte 8 et une extrémité opposée reliée à l'entrée de la pompe 7 par une vanne 3 commandée par l'unité de commande,
- une vanne 2 de mise à l'air libre de la conduite principale commandée par l'unité de commande,
- une vanne 4 de mise à l'air libre de la conduite secondaire, la vanne 4 étant commandée par l'unité de commande,
- un capteur de pression 9 destiné à être monté sur l'enceinte 8 et relié à l'unité de commande.

L'unité de commande est une unité informatique exécutant un programme agencé pour mettre en oeuvre le procédé de séchage selon l'invention, une fois qu'un opérateur a raccordé le volume intérieur de l'enceinte 8 à la conduite principale, à la conduite secondaire et au capteur formant l'organe de mesure de la pression d'air dans l'enceinte 8.

Le procédé de séchage de l'invention comprend les étapes ultérieures suivantes (voir la figure 2).

L'unité de commande pilote en premier lieu la pompe 7 et les vannes pour extraire l'air de l'enceinte 8 via les conduites principales et secondaire jusqu'à atteindre une pression P2. Lorsque les vannes 2 et 4 sont fermées tandis que les vannes 1 et 3 sont ouvertes, la pompe 7 aspire l'air de l'enceinte 8 via les conduites principale et secondaire. L'aspiration par la conduite secondaire permet également d'entraîner une partie de l'eau liquide qui pourrait s'accumuler dans la partie inférieure de l'enceinte sous l'effet de la gravité : on prévoira avantageusement sur la conduite secondaire un piège à eau évitant que l'eau en question ne soit amenée jusqu'à la pompe.

Une fois la pression P2 atteinte, l'unité de commande pilote la pompe 7 et les vannes pour entamer une répétition de cycles de remontée en pression jusqu'à une pression P1 et de descente au voisinage de la pression P2. Cette opération est effectuée par une régulation de la pression dans l'enceinte par le pilotage de la pompe et/ou des vannes. Lorsque la vanne 3 est fermée et que la vanne 4 est fermée, la pompe 7 aspire l'air de l'enceinte 8 via la conduite principale. Lorsque la vanne 4 est ouverte de l'air est introduit dans l'enceinte 8 via la conduite secondaire. L'introduction d'air a deux effets : elle permet de faire remonter la pression dans l'enceinte mais aussi de créer dans l'enceinte 8 un flux d'air qui va balayer l'enceinte 8 et favoriser l'évacuation de la vapeur d'eau via la conduite principale.

On notera que la pression P2 et la pression P1 sont comprises dans une plage d'évaporation de l'eau.

L'unité de commande pilote ensuite la pompe 7 et les vannes pour interrompre la répétition et commander lesdits moyens pour extraire l'air de l'enceinte 8 jusqu'à atteindre une troisième pression P3 voisine du point triple de l'eau.

Une fois la pression P3 atteinte, l'unité de commande pilote la pompe 7 et les vannes pour remettre l'enceinte 8 à la pression ambiante. Un opérateur débranche ensuite le capteur de pression et les conduites vis-à-vis de l'enceinte 8.

L'unité de commande est agencée pour interrompre le processus de séchage lorsqu'un taux d'humidité souhaité est atteint. Ce taux d'humidité n'est pas directement mesuré mais évalué en fonction de l'évolution de la pression dans l'enceinte 8. Plusieurs critères d'arrêt du procédé de séchage sont utilisés.

En référence à la figure 3, le procédé de l'invention comprend ici l'étape, lors de l'extraction d'air, de mesurer une durée T2 nécessaire pour atteindre la pression P1 et de comparer la durée mesurée T2 avec une durée de référence tsec nécessaire pour atteindre la première pression pour un taux d'humidité souhaité dans l'enceinte. La répétition des cycles est entamée si la durée mesurée T2 est supérieure à la durée de référence tsec. L'enceinte 8 est directement remise à la pression ambiante si la durée mesurée T2 est inférieure ou égale à la durée de référence tsec : il n'est en effet pas nécessaire de procéder à la répétition des cycles dans ce cas.

En référence à la figure 4, l'unité de commande est agencée pour interrompre la répétition des cycles quand le temps Δti séparant deux cycles est égal à un temps de référence Δtsec correspondant à un taux d'humidité souhaité dans l'enceinte 8. A la figure 4, la répétition est interrompue après le cycle 10. En variante, l'unité de commande est agencée pour interrompre la répétition des cycles quand les temps Δti séparant plusieurs cycles successifs sont égaux entre eux.

En référence aux figures 5 et 6, l'unité de commande est agencée pour interrompre la répétition des cycles quand la pente de descente de la pression P1 à la pression P2 est identique à une pente de référence correspondant à un taux d'humidité souhaité dans l'enceinte. En variante, la répétition des cycles est interrompue quand la pente de descente de la pression P1 à la pression P2 est identique d'un cycle à l'autre.

En référence à la figure 7, une fois la pression P3 atteinte, la pression est observée pour voir si une remontée naturelle de la pression s'amorce. L'unité de commande est agencée pour débuter une nouvelle répétition des cycles quand, lors de cette remontée en pression depuis la troisième pression P3, la variation de pression ΔP après une durée déterminée est supérieure à la variation de pression ΔPsec pour un taux d'humidité souhaité. Si la variation de pression ΔP après une durée déterminée est inférieure ou égale à la variation de pression ΔPsec, l'unité de commande pilote la pompe 7 et les vannes pour remettre l'enceinte 8 à la pression ambiante et achever le procédé.

Bien entendu, l'invention n'est pas limitée aux modes de réalisation décrits mais englobe toute variante entrant dans le champ de l'invention telle que définie par les revendications.

En particulier, il est possible de jouer sur d'autres facteurs pour accélérer le séchage et notamment sur le débit de la pompe (plus le débit est fort et plus le séchage est rapide) et/ou sur la température dans l'enceinte (plus la température est élevée et plus le séchage est rapide).

Il est possible également d'orienter l'enceinte pour réduire les zones d'accumulations d'eau.

## Revendications

1. Procédé de séchage d'une enceinte, comprenant les étapes de :
- raccorder l'enceinte à des moyens d'extraction et d'introduction d'air, et à un organe de mesure d'une pression d'air dans l'enceinte,
- commander lesdits moyens pour extraire l'air de l'enceinte jusqu'à atteindre une première pression,
- commander lesdits moyens pour entamer une répétition de cycles de remontée en pression jusqu'à une deuxième pression et de descente au voisinage de la première pression, la première pression et la deuxième pression étant comprises dans une plage d'évaporation de l'eau, **caractérisé par**;
- interrompre la répétition et commander lesdits moyens pour extraire l'air de l'enceinte jusqu'à atteindre une troisième pression voisine du point triple de l'eau,
- remettre l'enceinte à la pression ambiante et débrancher lesdits moyens d'extraction et d'introduction d'air.

2. Procédé selon la revendication 1, comprenant, lors de l'extraction d'air, l'étape de mesurer une durée nécessaire pour atteindre la première pression et de comparer la durée mesurée avec une durée de référence nécessaire pour atteindre la première pression pour un taux d'humidité souhaité dans l'enceinte ; la répétition des cycles étant entamée si la durée mesurée est supérieure à la durée de référence et l'enceinte étant remise à la pression ambiante si la durée mesurée est inférieure ou égale à la durée de référence.

3. Procédé selon la revendication 1, dans lequel la répétition des cycles est interrompue quand la condition suivante est détectée : le temps séparant deux cycles est égal à un temps de référence correspondant à un taux d'humidité souhaité dans l'enceinte.

4. Procédé selon la revendication 1, dans lequel la répétition des cycles est interrompue quand la condition suivante est détectée : la pente de descente de la deuxième pression à la première pression est identique d'un cycle à l'autre.

5. Procédé selon la revendication 1, dans lequel la répétition des cycles est interrompue quand la condition suivante est détectée : la pente de descente de la deuxième pression à la première pression est identique à une pente de référence correspondant à un taux d'humidité souhaité dans l'enceinte.

6. Procédé selon la revendication 1, dans lequel une nouvelle répétition des cycles est débutée quand, lors de la remontée en pression depuis la troisième pression, la variation de pression après une durée déterminée est supérieure à la variation de pression pour un taux d'humidité souhaité.

7. Installation de séchage pour la mise en oeuvre du procédé selon l'une quelconque des revendications précédentes, qui comprend :
- une unité de commande,
- une pompe (7) raccordée à une unité de commande pour constituer un moyen d'extraction d'air hors de l'enceinte (8),
- une conduite principale ayant une extrémité destinée à être reliée à la partie supérieure de l'enceinte (8) pour communiquer avec le volume intérieur de l'enceinte (8) et une extrémité opposée reliée à l'entrée de la pompe (7),
- une conduite secondaire ayant une extrémité destinée à être reliée à la partie inférieure de l'enceinte (8) pour communiquer avec le volume intérieur de l'enceinte (8) et pourvue d'une vanne (4) d'introduction d'air, la vanne (4) étant commandée par l'unité de commande,
- un capteur de pression (9) destiné à être monté sur l'enceinte (8) et relié à l'unité de commande, **caractérisé en ce que** l'unité de commande est une unité informatique agencée pour mettre en oeuvre le procédé selon l'une des revendications 1-6.

## Patentansprüche

1. Verfahren zum Trocknen einer Einfassung, umfassend die Schritte:
- Verbinden der Einfassung mit Mitteln zum Extrahieren und Einführen von Luft und mit einem Messelement zum Messen eines Luftdruckes in der Einfassung,
- Steuern der genannten Mittel, um Luft aus der Einfassung zu extrahieren, bis ein erster Druck erreicht ist,
- Steuern der genannten Mittel, um eine Wiederholung von Zyklen einer Druckerhöhung bis auf einen zweiten Druck und einer Drucksenkung bis in die Nähe des ersten Druckes zu starten, wobei der erste Druck und der zweite Druck in einem Verdampfungsbereich von Wasser liegen; **gekennzeichnet durch**:
- Unterbrechen der Wiederholung und Steuern der genannten Mittel, um Luft aus der Einfassung zu extrahieren, bis ein dritter Druck nahe dem Tripelpunkt des Wassers erreicht ist,
- Zurückbringen der Einfassung auf den Umgebungsdruck und Abschalten der genannten Mittel zum Extrahieren und Einführen von Luft.

2. Verfahren nach Anspruch 1, umfassend während der Extraktion von Luft den Schritt des Messens einer Dauer, die erforderlich ist, um den ersten Druck zu erreichen, und des Vergleichens der gemessenen Dauer mit einer Referenzdauer, die erforderlich ist, um den ersten Druck für einen gewünschten Feuchtigkeitsgehalt in der Einfassung zu erreichen; wobei die Wiederholung der Zyklen gestartet wird, wenn die gemessene Dauer größer als die Referenzdauer ist, und wobei die Einfassung zurück auf den Umgebungsdruck gebracht wird, wenn die gemessene Dauer kleiner oder gleich der Referenzdauer ist.

3. Verfahren nach Anspruch 1, bei dem die Wiederholung der Zyklen unterbrochen wird, wenn die folgende Bedingung erfasst wird: die Zeit zwischen zwei Zyklen ist gleich einer Referenzzeit, die einem gewünschten Feuchtigkeitsgehalt in der Einfassung entspricht.

4. Verfahren nach Anspruch 1, bei dem die Wiederholung der Zyklen unterbrochen wird, wenn die folgende Bedingung erfasst wird: das Gefälle von dem zweiten Druck zu dem ersten Druck ist von einem Zyklus zum anderen identisch.

5. Verfahren nach Anspruch 1, bei dem die Wiederholung der Zyklen unterbrochen wird, wenn die folgende Bedingung erfasst wird: das Gefälle von dem zweiten Druck zu dem ersten Druck ist identisch mit einem Referenzgefälle, das einem gewünschten Feuchtigkeitsgehalt in der Einfassung entspricht.

6. Verfahren nach Anspruch 1, bei dem eine neue Wiederholung der Zyklen gestartet wird, wenn während der Druckerhöhung ab dem dritten Druck die Druckänderung nach einer bestimmten Dauer größer als die Druckänderung für einen gewünschten Feuchtigkeitsgehalt ist.

7. Trocknungsanlage zum Durchführen des Verfahrens nach einem der vorhergehenden Ansprüche, die umfasst:
- eine Steuereinheit,
- eine Pumpe (7), die an eine Steuereinheit angeschlossen ist, um ein Mittel zum Extrahieren von Luft aus der Einfassung (8) zu bilden,
- eine Hauptleitung, die ein Ende hat, das dazu bestimmt ist, mit dem oberen Teil der Einfassung (8) verbunden zu werden, um mit dem Innenvolumen der Einfassung (8) zu kommunizieren, sowie ein entgegengesetztes Ende, das mit dem Einlass der Pumpe (7) verbunden ist,
- eine Nebenleitung, die ein Ende hat, das dazu bestimmt ist, mit dem unteren Teil der Einfassung (8) verbunden zu werden, um mit dem Innenvolumen der Einfassung (8) zu kommunizieren, und die mit einem Ventil (4) zum Einführen von Luft versehen ist, wobei das Ventil (4) von der Steuereinheit gesteuert wird,
- einen Drucksensor (9), der dazu bestimmt ist, an der Einfassung (8) angebracht und mit der Steuereinheit verbunden zu werden,
- **dadurch gekennzeichnet, dass** die Steuereinheit eine Rechnereinheit ist, die ausgebildet ist, um das Verfahren nach den Ansprüchen 1 bis 6 durchzuführen.

## Claims

1. Method of drying an enclosure, the method comprising the steps of:
- connecting the enclosure to means for extracting and introducing air, and to a member for measuring an air pressure inside the enclosure;
- controlling said means to extract air from the enclosure until a first pressure is reached;
- controlling said means to start repeating cycles of raising pressure up to a second pressure and lowering pressure down to the vicinity of the first pressure, the first and second pressures lying within a water evaporation range, **characterized by**;
- interrupting cycle repetition and causing said means to extract air from the enclosure until a third pressure is reached close to the triple point of water; and
- returning the enclosure to ambient pressure and disconnecting the means for extracting and introducing air.

2. Method according to claim 1, comprising, when extracting air, the step of measuring a duration needed to reach the first pressure and of comparing the measured duration with a reference duration needed to reach the first pressure for a desired degree of humidity in the enclosure; cycle repetition being started if the measured duration is longer than the reference duration and the enclosure being returned to ambient pressure if the measured duration is shorter than or equal to the reference duration.

3. Method according to claim 1, wherein cycle repetition is interrupted when the following condition is detected: the time between two cycles is equal to a reference time corresponding to a desired degree of humidity in the enclosure.

4. Method according to claim 1, wherein cycle repetition is interrupted when the following condition is detected: the downward slope from the second pressure to the first pressure is identical from one cycle to another.

5. Method according to claim 1, wherein cycle repetition is interrupted when the following condition is detected: the downward slope from the second pressure to the first pressure is identical to a reference slope corresponding to a desired degree of humidity inside the enclosure.

6. Method according to claim 1, wherein a new repetition of cycles is begun when, during the rise of pressure from the third pressure, the pressure variation after a determined duration is greater than the pressure variation for a desired degree of humidity.

7. Drying installation for performing the method according to any preceding claim, the installation comprising:
- a control unit,
- a pump (7) connected to a control unit for constituting means for extracting air from the enclosure (8) ;
- a main pipe having one end for connection to the top portion of the enclosure (8) in order to communicate with the inside volume of the enclosure (8), and an opposite end connected to the inlet of the pump (7);
- a secondary pipe having one end for connection to the bottom portion of the enclosure (8) in order to communicate with the inside volume of the enclosure (8) and provided with an air introduction valve (4), the valve (4) being controlled by the control unit; and
- a pressure sensor (9) for mounting on the enclosure (8) and connected to the control unit, **characterized in that** the control unit is a computer unit arranged for implementing the method according to anyone of claims 1 to 6.
